# EUROPÄISCHE PATENTSCHRIFT

(11) **EP 3 830 340 B1**
(45) Veröffentlichungstag und Bekanntmachung des Hinweises auf die Patenterteilung: **14.02.2024**
(21) Anmeldenummer: 19789578.2
(22) Anmeldetag: 23.07.2019
(51) Int. Cl.: E01C 5/00, E01C 5/06

(54) **PFLASTER MIT VERBUNDSYSTEM**
PAVING HAVING A CONNECTION SYSTEM
PAVAGE À SYSTÈME COMPOSITE

(30) Priorität: 01.08.2018 DE 102018006066
(43) Veröffentlichungstag der Anmeldung: 09.06.2021
(73) Patentinhaber: Schröder, Detlef, 52062 Aachen (DE)
(72) Erfinder: Schröder, Detlef, 52062 Aachen (DE)
(74) Vertreter: Hauck Patentanwaltspartnerschaft mbB
(86) Internationale Anmeldenummer: PCT/DE2019/000198
(87) Internationale Veröffentlichungsnummer: WO 2020/025074

(56) Entgegenhaltungen:
- DE-A1-102007 015 831
- DE-U1- 20 016 078
- DE-U1- 29 621 532
- GB-A- 2 007 738
- JP-A- 2004 124 634
- US-B1- 6 168 347

## Beschreibung

Die vorliegende Erfindung betrifft ein aus einer Vielzahl von einzelnen Pflastersteinen mit unregelmäßig gekrümmter Seitenfläche zusammengesetztes Pflaster gemäß Anspruch 1.

Pflasterstrukturen sind in der Regel orthogonal strukturiert. Entsprechend sind die bisher bekannten Verbundsysteme von Pflastersteinen aufgebaut. Zusätzlich gibt es lediglich ein Verbundsystem auf Basis geometrischer Kreissegmentbögen.

Unter funktionalen und gestalterischen Gesichtspunkten werden jedoch auch Pflastersteine mit nicht orthogonalen Grundrissformen eingesetzt, die sich zum Teil an Natursteinformen orientieren.

Pflastersteine mit regelmäßig gekrümmter Seitenfläche bzw. polygonaler Form sind bekannt aus GB 2 007 738 A, JP 2 004 124 634 A, DE 200 16 078 U1 sowie DE 10 2007 015 831 A1. Ein Pflaster gemäß dem Oberbegriff des Anspruch 1 ist in US 6168347 B1 gezeigt.

Der vorliegenden Erfindung liegt die Aufgabe zugrunde, ein Pflaster der vorstehend beschriebenen Art zur Verfügung zu stellen, das die Bildung eines Verbundsystems bei den unterschiedlichsten Steinformen ermöglicht.

Diese Aufgabe wird erfindungsgemäß durch ein Pflaster der angegebenen Art gelöst, bei dem die einzelnen Pflastersteine auf ihrer unregelmäßig gekrümmten Seitenfläche Ketten oder Teilketten von benachbarten und mit Abstand voneinander angeordneten leistenförmigen Verbundabschnitten aufweisen, die zahnstangenartig mit Verbundabschnitten von benachbarten Pflastersteinen ineinander greifen.

Bei dem erfindungsgemäß ausgebildeten Pflaster kommen Pflastersteine mit beliebig geformten unregelmäßig gekrümmten Seitenflächen zum Einsatz, wobei diese Seitenflächen mit einer Vielzahl von leistenförmigen Verbundabschnitten versehen sind, die entweder eine sich um den gesamten Umfang des Steines erstreckende Kette oder entsprechende Teilketten von Verbundabschnitten bilden, die im Abstand voneinander angeordnet sind. Da die Pflasterstruktur im Bereich freier Steinformen nicht zwingend fixiert ist, ist es hierbei beim Verlegen des Pflasters kein Problem, durch geringfügige Verschiebung oder Drehung eines oder mehrerer der betroffenen Pflastersteine den formschlüssigen Verbund an allen gewünschten Fixierungspunkten mit benachbarten Steinen herzustellen.

Bei einer ersten Ausführungsform der Erfindung sind die einzelnen Pflastersteine des Pflasters auf ihrer unregelmä-ßig gekrümmten Seitenfläche mit einer umlaufenden Kette von Verbundabschnitten versehen. Hierbei erstrecken sich daher die Verbundabschnitte um den gesamten Umfang des Pflastersteines, so dass beim Verlegen der Steine bei einer nicht passgenauen Aneinanderreihung entsprechende Drehungen oder Verschiebungen ohne weiteres möglich sind, um entsprechende Fixierpunkte durch zahnstangenartig miteinander in Eingriff tretende Verbundabschnitte von benachbarten Steinen zu realisieren.

Bei einer anderen Ausführungsform sind die einzelnen Pflastersteine auf ihrer unregelmäßig gekrümmten Seitenfläche mit einer Vielzahl von mit Abstand voneinander angeordneten umlaufenden Teilketten von Verbundabschnitten versehen. Hierbei erstrecken sich daher die Verbundabschnitte nicht um den gesamten Umfang des Pflastersteines herum, sondern es verbleiben entsprechende Lücken, die andere gewünschte Funktionen erfüllen können. Hierbei kann beispielsweise die Länge der Teilketten dem Abstand zwischen den Teilketten entsprechen, so dass beim Aneinandersetzen von Pflastersteinen eine Teilkette des einen Steines in die Lücke zwischen den Teilketten des anderen Steines eingreifen kann.

Die jeweiligen Teilketten können beispielsweise jeweils zwei oder drei Verbundabschnitte aufweisen.

Beispielsweise können die Leerabschnitte zwischen den Teilketten als Versickerungsabschnitte ausgebildet sein, so dass auf diese Weise für eine schnelle Entwässerung des Pflasters gesorgt werden kann.

Bei einer weiteren Ausführungsform kann das erfindungsgemäß ausgebildete Pflaster Pflastersteine mit ebenen Seitenflächen aufweisen, auf denen Ketten oder Teilketten von benachbarten und mit Abstand voneinander angeordneten leistenförmigen Verbundabschnitten angeordnet sind, die zahnstangenartig mit Verbundabschnitten von benachbarten Pflastersteinen mit unregelmäßig gekrümmten und/oder ebenen Seitenflächen ineinandergreifen.

Bei dieser Ausführungsform weist daher das erfindungsgemäß ausgebildete Pflaster sowohl Pflastersteine mit unregelmä-ßig gekrümmten Seitenflächen als auch Pflastersteine mit geometrisch regelmäßigen Strukturen auf, die beispielsweise als Rechtecksteine, Sechsecksteine u. dgl. ausgebildet sein können. Auch bei derartigen Pflastersteinen mit ebenen Seitenflächen erstrecken sich die Verbundabschnitte als Ketten entweder über den gesamten Umfang der Seitenflächen oder als Teilketten nur über einen Teil des Umfangs derselben.

Generell ist zu sagen, dass ein Pflasterstein des erfindungsgemäß ausgebildeten Pflasters je nach der Anzahl der Kontakte mit Nachbarsteinen entsprechend viele Fixierpunkte aufweisen kann, die durch zahnstangenartig ineinandergreifende Verbundabschnitte der benachbarten Steine gebildet werden. Dies trifft sowohl auf Steine mit unregelmäßig gekrümmten Seitenflächen als auch auf solche mit ebenen Seitenflächen zu. Da die Steine entlang ihres gesamten Umfangs oder über einen großen Teil ihres Umfangs mit entsprechenden Verbundabschnitten versehen sind, lassen sich beim Verlegen durch Verschiebungen oder Drehungen immer entsprechende Kontakt- bzw. Fixierpunkte mit Nachbarsteinen finden, um ein stabiles Verlegemuster zu erreichen, das den Belastungen standhält.

Das erfindungsgemäß ausgebildete Pflaster kann sich somit aus Pflastersteinen mit beliebigen Steinformen zusammensetzen, wobei in jedem Fall durch Einhaltung der erfindungsgemäßen Regel bei der Anordnung der Verbundabschnitte ein gewünschter Steinverbund erreichbar ist.

Was die leistenförmigen Verbundabschnitte anbetrifft, so sind diese vorzugsweise im Schnitt halbkreisförmig ausgebildet. Die Verbundabschnitte können sich nur über einen Teil der Höhe des jeweiligen Pflastersteines erstrecken. Bei einer besonderen Ausführungsform sind die Verbundabschnitte der Pflastersteine in Höhenrichtung abgestuft ausgebildet, wodurch besondere Vorteile in Bezug auf Flexibilität und Belastbarkeit sowie Entwässerung des Pflasters erzielt werden können.

Bei noch einer anderen Ausführungsform sind die Verbundabschnitte der Pflastersteine an ihren Spitzen abgeflacht ausgebildet oder weisen eine Vertiefung auf, um auch an diesen Stellen die Anordnung von Fugenmaterial zu ermöglichen.

Zusätzlich zu den Verbundabschnitten im unteren Bereich der Pflastersteine können weitere vorstehende Abschnitte vorgesehen sein, die zusammen mit den Verbundabschnitten ein doppeltes Verbundsystem bilden. Ziel ist es hierbei, im unteren Bereich einen relativ engen Kontakt mit den Nachbarsteinen zu erreichen, der dann nach oben hin breiter wird und die Aufnahme von mehr Fugenmaterial ermöglicht.

Was die Abstände zwischen den einzelnen Verbundabschnitten eines Pflastersteines anbetrifft, so sind diese vorzugsweise so dimensioniert, das ein Verbundabschnitt eines Nachbarsteines zwischen zwei Verbundabschnitten des anderen Steines eingreifen kann, und zwar entweder mit Kontakt oder ohne Kontakt mit den beiden Verbundabschnitten des anderen Steines. Nach dem Eingreifen eines Verbundabschnittes sind daher entweder keine Relativbewegungen oder nur noch geringe Relativbewegungen in Fugenrichtung der beiden Steine möglich. Große Abstände zwischen den Verbundabschnitten sind jedenfalls unerwünscht.

Wenn hier von Pflastersteinen mit unregelmäßig gekrümmter Seitenfläche die Rede ist, so betrifft dies vorwiegend Pflastersteine ohne ausgeprägte Seitenkanten. Dies soll jedoch nicht ausschließen, dass solche Steine auch derartige Kanten aufweisen können, wenn sie nur einen Abschnitt mit gekrümmter Seitenfläche aufweisen. Es geht daher erfindungsgemäß primär um unregelmäßig geformte Steine, die aber in Verbindung mit regelmäßig geformten Steinen ein entsprechendes Pflaster bilden können.

Die Erfindung wird nachfolgend anhand von Ausführungsbeispielen in Verbindung mit der Zeichnung im Einzelnen erläutert. Es zeigen:
- Figur 1: eine Draufsicht auf einen Teil einer ersten Ausführungsform eines Pflasters; und
- Figur 2: eine Draufsicht auf einen Teil einer zweiten Ausführungsform eines Pflasters.

Der in Figur 1 dargestellte Teil eines Pflasters setzt sich aus drei Pflastersteinen 1, 2 und 3 zusammen, die jeweils eine unregelmäßig gekrümmte Seitenfläche 20, eine Bodenfläche und eine Deckfläche besitzen. Das hier dargestellte Pflaster kann sich somit aus beliebig geformten Pflastersteinen, d. h. Pflastersteinen mit beliebig gekrümmten Seitenflächen, zusammensetzen.

Die einzelnen Pflastersteine 1, 2, 3 besitzen auf ihrer unregelmäßig gekrümmten Seitenfläche 20 Ketten von benachbarten und mit Abstand voneinander angeordneten leistenförmigen Verbundabschnitten 4. Diese Verbundabschnitte 4 erstrecken sich etwa von der Bodenfläche des Pflastersteines nach oben bis in den Bereich der Deckfläche. Die Verbundabschnitte 4 sind im Querschnitt etwa halbkreisförmig ausgebildet und in einem solchen Abstand voneinander angeordnet, dass Verbundabschnitte von benachbarten Steinen in die Lücken zwischen zwei Verbundabschnitten 4 zahnstangenförmig eingreifen können, wie dies in Figur 1 gezeigt ist.

Die Ketten der Verbundabschnitte 4 erstrecken sich um den ganzen Umfang des jeweiligen Pflastersteines herum. In Figur 1 ist dies nur teilweise dargestellt.

Beim Verlegen des Pflasters werden die einzelnen Pflastersteine 1, 2, 3 aneinandergesetzt, wobei zwischen benachbarten Steinen mindestens ein Fixierpunkt vorgesehen wird. Ein solcher Fixierpunkt wird dadurch gebildet, dass ein Verbundabschnitt 4 eines Steines in die Lücke zwischen zwei Verbundabschnitten des Nachbarsteines zahnstangenförmig eingreift. Figur 1 zeigt eine solche Fixierung zwischen den Steinen 2 und 3. Wenn in dieser Lage der Stein 1 nicht mehr angelegt werden kann, da entsprechende Verbundabschnitte miteinander kollidieren bzw. nicht genau in die Lücken des benachbarten Steines passen, werden die Steine entsprechend gedreht bzw. verschoben, bis sich eine Lage ergibt, in der alle Steine miteinander in Eingriff treten. Eine solche gedrehte bzw. verschobene Lage des Pflastersteines 3 ist in Figur 1 bei 5 gestrichelt dargestellt.

Aufgrund der Vielzahl der angeordneten Verbundabschnitte 4 ergeben sich somit beim Verlegen immer Positionen der Steine, in denen ein gegenseitiger Eingriff der Verbundabschnitte erreicht wird. Hierzu müssen die Pflastersteine keine identischen oder regelmäßigen Formen besitzen.

Bei der in Figur 2 dargestellten Ausführungsform des Teiles eines Pflasters wirken zwei Pflastersteine 1, 2 mit unregelmäßig gekrümmter Seitenfläche mit einem regelmäßig geformten Pflasterstein 7 zusammen, der im Horizontalschnitt rechteckförmig ausgebildet ist. Hierbei besitzen die Pflastersteine 1 und 7 auf ihren Seitenflächen eine umlaufende Kette von leistenförmigen Verbundabschnitten 4, während der Pflasterstein 2 auf seiner Seitenfläche 2 Teilketten 6 von derartigen Verbundabschnitten aufweist. Hierbei sind zwischen den Teilketten 6 Leerbereiche der Seitenfläche vorgesehen, die beispielsweise als Versickerungsbereiche des Pflasters dienen können.

Auch bei diesem Ausführungsbeispiel sind im verlegten Zustand des Pflasters zwischen den Pflastersteinen Fixierpunkte bzw. Fixierbereiche 8 vorgesehen, in denen Verbundabschnitte 4 des einen Steines zahnstangenartig in die Lücken von Verbundabschnitten des anderen Steines eingreifen. Auch hier gilt, dass es die Anordnung und Form der Verbundabschnitte zulässt, dass die Steine beim Aneinandersetzen entsprechend verschoben bzw. gedreht werden können, um die Verbundabschnitte der aneinander grenzenden Steine miteinander in Eingriff zu bringen.

## Patentansprüche

1. Aus einer Vielzahl von einzelnen Pflastersteinen (1,2,3) mit unregelmäßig gekrümmter Seitenfläche (20) zusammengesetztes Pflaster, wobei ein vorwiegender Teil dieser Pflastersteine mit unregelmäßig gekrümmter Seitenfläche ohne ausgeprägte Seitenkanten ausgebildet ist, **dadurch gekennzeichnet, dass** die einzelnen Pflastersteine (1,2,3) auf ihrer unregelmäßig gekrümmten Seitenfläche (20) Ketten oder Teilketten von benachbarten und mit Abstand voneinander angeordneten leistenförmigen Verbundabschnitten (4) aufweisen, die zahnstangenartig mit Verbundabschnitten (4) von benachbarten Pflastersteinen ineinandergreifen.

2. Pflaster nach Anspruch 1, **dadurch gekennzeichnet, dass** die einzelnen Pflastersteine (1,2,3) auf ihrer unregelmäßig gekrümmten Seitenfläche (20) mit einer umlaufenden Kette von Verbundabschnitten (4) versehen sind.

3. Pflaster nach Anspruch 1, **dadurch gekennzeichnet, dass** die einzelnen Pflastersteine (2) auf ihrer unregelmäßig gekrümmten Seitenfläche mit einer Vielzahl von mit Abstand voneinander angeordneten umlaufenden Teilketten (6) von Verbundabschnitten (4) versehen sind.

4. Pflaster nach Anspruch 3, **dadurch gekennzeichnet, dass** die Länge der Teilketten (6) dem Abstand zwischen den Teilketten (6) entspricht.

5. Pflaster nach einem der Ansprüche 3 oder 4, **dadurch gekennzeichnet, dass** die Teilketten (6) jeweils zwei oder drei Verbundabschnitte aufweisen.

6. Pflaster nach einem der Ansprüche 3-5, **dadurch gekennzeichnet, dass** Leerabschnitte (21) zwischen den Teilketten (6) als Versickerungsabschnitte ausgebildet sind.

7. Pflaster nach einem der vorangehenden Ansprüche, **dadurch gekennzeichnet, dass** es des Weiteren Pflastersteine (7) mit ebenen Seitenflächen aufweist, auf denen Ketten oder Teilketten von benachbarten und mit Abstand voneinander angeordneten leistenförmigen Verbundabschnitten (4) angeordnet sind, die zahnstangenartig mit Verbundabschnitten (4) von benachbarten Pflastersteinen (1,2) mit unregelmäßig gekrümmten und/oder ebenen Seitenflächen ineinandergreifen.

8. Pflaster nach Anspruch 7, **dadurch gekennzeichnet, dass** die Pflastersteine (7) mit ebenen Seitenflächen als Rechtecksteine ausgebildet sind.

9. Pflaster nach einem der vorangehenden Ansprüche, **dadurch gekennzeichnet, dass** die Verbundabschnitte der Pflastersteine in Höhenrichtung abgestuft ausgebildet sind.

10. Pflaster nach einem der vorangehenden Ansprüche, **dadurch gekennzeichnet, dass** die Verbundabschnitte der Pflastersteine an ihren Spitzen abgeflacht ausgebildet sind oder eine Vertiefung aufweisen.

11. Pflaster nach einem der vorangehenden Ansprüche, **dadurch gekennzeichnet, dass** zusätzlich zu den Verbundabschnitten im unteren Bereich der Pflastersteine weitere vorstehende Abschnitte vorgesehen sind, die zusammen mit den Verbundabschnitten ein doppeltes Verbundsystem bilden.

## Claims

1. Pavement assembled from a plurality of pavers (1, 2, 3) with irregularly curved side face (20), wherein a predominant part of these pavers with irregularly curved side face are formed without distinctive lateral edges, **characterised in that** the individual pavers on their irregularly curved side face (20) are provided with rows or partial rows of adjacent and spaced apart strip-shaped connector ridges (4) that mesh in a rack-like manner with connector ridges (4) of neighbouring pavers.

2. Pavement according to claim 1, **characterised in that** the individual pavers (1,2,3) on their irregularly curved side face (20) are provided with a circumferential row of connector ridges (4).

3. Pavement according to claim 1, **characterised in that** the individual pavers (2) on their irregularly curved side face (20) are provided with a plurality of circumferential, spaced apart partial rows (6) of connector ridges (4).

4. Pavement according to claim 3, **characterised in that** the length of the partial rows (6) corresponds to a spacing between the partial rows (6).

5. Pavement according to claim 3 or 4, **characterised in that** the partial rows (6) each have two or three connector ridges.

6. Pavement according to one of the claims 3 to 5, **characterised in that** empty sections (21) between the partial rows (6) are formed as infiltration areas.

7. Pavement according to one of the preceding claims, **characterised in that** it comprises also pavers (7) with planar side faces provided with rows or partial rows of adjacent and spaced apart strip-shaped connector ridges (4) that mesh in a rack-like manner with connector ridges (4) of neighbouring pavers 10 (1, 2) having irregularly curved and/or planar side faces.

8. Pavement according to claim 7, **characterised in that** the pavers (7) with planar side faces are formed as rectangular pavers.

9. Pavement according to one of the preceding claims, **characterised in that** the connector ridges of the pavers are stepped in the vertical direction.

10. Pavement according to one of the preceding claims, **characterised in that** the connector ridges of the pavers have outer edges that are flattened or have a recess.

11. Pavement according to one of the preceding claims, **characterised in that**, in addition to the connector ridges in the lower area of the pavers, further rows of connector ridges are provided that together with the connector ridges form a double composite system.

## Revendications

1. Pavage composé d'une multitude de pavés individuels (1, 2, 3) dotés de surfaces latérales incurvées de façon irrégulière (20), dans lequel une majeure partie de ces pavés sont conçus avec des surfaces latérales incurvées de façon irrégulière sans arêtes latérales saillantes,
**caractérisé en ce que** sur leur surface latérale incurvée de façon irrégulière (20), les pavés individuels (1, 2, 3) présentent des chaînes ou des chaînes partielles de sections composites (4) en forme de baguettes adjacentes et disposées à distance les unes des autres, lesquelles s'imbriquent à la façon d'une crémaillère dans des sections composites (4) de pavés adjacents.

2. Pavage selon la revendication 1, **caractérisé en ce que** sur leurs surface latérale incurvée de façon irrégulière (20), les pavés individuels (1, 2, 3) sont dotés d'une chaîne périphérique de sections composites (4).

3. Pavage selon la revendication 1, **caractérisé en ce que** sur leurs surface latérale incurvée de façon irrégulière, les pavés individuels (2) sont dotés d'une multitude de chaînes partielles (6) périphériques de sections composites (4) disposées à distance les unes des autres.

4. Pavage selon la revendication 3,
**caractérisé en ce que** la longueur des chaînes partielles (6) correspond à la distance entre les chaînes partielles (6).

5. Pavage selon l'une des revendications 3 ou 4,
**caractérisé en ce que** les chaînes partielles (6) présentent respectivement deux ou trois sections composites.

6. Pavage selon l'une des revendications 3 à 5,
**caractérisé en ce que** les sections vides (21) entre les chaînes partielles (6) sont conçues comme des sections d'infiltration.

7. Pavage selon l'une des revendications précédentes,
**caractérisé en ce que** celui-ci présente en outre des pavés (7) dotés de surfaces latérales planes, sur lesquelles sont agencées des chaînes ou des chaînes partielles de sections composites (4) en forme de baguettes disposées à distance les unes des autres, lesquelles s'imbriquent à la façon d'une crémaillère dans des sections composites (4) de pavés (1, 2) adjacents dotés de surfaces latérales incurvées de façon irrégulière et/ou planes.

8. Pavage selon la revendication 7, **caractérisé en ce que** les pavés (7) dotés de surfaces latérales planes sont conçus comme des pavés rectangulaires.

9. Pavage selon l'une des revendications précédentes,
**caractérisé en ce que** les sections composites des pavés sont conçus de façon étagée dans le sens de la hauteur.

10. Pavage selon l'une des revendications précédentes,
**caractérisé en ce que** les sections composites des pavés sont conçues de façon aplatie à leurs pointes ou présentent un évidement.

11. Pavage selon l'une des revendications précédentes,
**caractérisé en ce qu'**en plus des sections composites, d'autres sections saillantes formant un double système composite conjointement avec les sections composites sont prévues dans la région inférieure des pavés.
